# EUROPÄISCHE PATENTSCHRIFT

(11) **EP 3 626 317 B1**
(45) Veröffentlichungstag und Bekanntmachung des Hinweises auf die Patenterteilung: **09.06.2021**
(21) Anmeldenummer: 19000392.1
(22) Anmeldetag: 03.09.2019
(51) Int. Cl.: A63B 63/00

(54) **TOR**
GOAL
BUT

(30) Priorität: 18.09.2018 DE 202018004321 U
(43) Veröffentlichungstag der Anmeldung: 25.03.2020
(73) Patentinhaber: Haspo Sportgeräte GmbH & Co. KG, 38723 Seesen (DE)
(72) Erfinder: Lawes, Steffan, 38723 Seesen (DE)
(74) Vertreter: Sobisch, Peter

(56) Entgegenhaltungen:
- DE-A1- 3 942 607
- DE-U1-202008 000 430
- JP-A- 2002 325 874
- US-A1- 2006 131 812

## Beschreibung

Die Erfindung bezieht sich auf ein Tor entsprechend dem Oberbegriff des Anspruchs 1.

Derartige Tore sind zum Gebrauch bei diversen Sportarten wie z. B. Fußball, Handball usw. bestimmt und können für eine zeitlich befristete oder auch eine unbefristete Nutzung eingerichtet sein. Sie bestehen im Wesentlichen aus einer bodenseitig zu fixierenden Rahmenkonstruktion, die im Allgemeinen durch zwei seitliche Torpfosten gebildet wird, die oberseitig über einen Querholm miteinander in Verbindung stehen. An dieser Rahmenkonstruktion ist ein Tornetz befestigt, wobei es sich regelmäßig um eine lösbare Befestigung handelt. Hierzu stehen unterschiedliche Befestigungstechniken zur Verfügung, deren montagemäßige Handhabung sich mehr oder weniger aufwändig gestaltet, insbesondere regelmäßig die Benutzung eines Werkzeugs erforderlich macht.

Aus der US 2006/0131812 A1 ist ein Tor bekannt, dessen Rahmenkonstruktion unter anderem aus zwei sich senkrecht erstreckenden Torpfosten besteht, die oberseitig über einen Querholm miteinander in Verbindung stehen. Zur lösbaren Befestigung eines Tornetzes sind die Torpfosten sowie der Querholm mit in deren Längserstreckung verlaufenden Kanälen versehen, die zur Aufnahme von Haltern eingerichtet sind, die quer zu der Kanallängserstreckung einsetzbar und im eingesetzten Zustand zwischen einer Öffnungsstellung, welche ein Einsetzen in sowie eine Entnahme aus diesen Kanälen ermöglicht und einer Schließstellung, in welcher eine reibschlüssige Fixierung in diesen Kanälen vorliegt, um eine sich senkrecht zu diesen Kanälen erstreckende Achse drehbar sind. Die Kanäle sind unter Belassung eines mittigen Schlitzes mit sich einwärts erstreckenden Stegen versehen, deren Außenseiten mit den angrenzenden Wandungen der Torpfosten sowie des Querholms in einer gemeinsamen Ebene liegen. Die Halter bilden somit Strukturen, die außenseitig aus den Torpfosten sowie dem Querholm herausragen. Der ausgehend von Stegen gesehen jeweils untere Bereich der Kanäle dient der Aufnahme einer Randleine des Tornetzes, welches auf diese Weise gesichert und mit Abstand zu den Haltern angeordnet ist. Ein außenseitiges Herausragen von Teilen der Halter kann in einzelnen Fällen als störend empfunden werden, wobei die Art der Aufnahme der Randleine zu vergleichsweise großen Abmessungen der Kanäle führt.

Eine vergleichbare Rahmenkonstruktion eines Tores ist aus der DE 39 42 607 A1 bekannt. Diese ist durch ein einstückig mit einem Befestigungsteil ausgebildetes, formschlüssig in einer sich in Längsrichtung eines Torpfostens erstreckenden Nut gegenüber einem Herausziehen gesichertes Kopfteil gekennzeichnet, wobei das Befestigungsteil mit einer zur Außenseite hin offenen, zur Aufnahme und Klemmung der Randleine eines Tornetzes bestimmten Ausnehmung versehen ist. Zwar fügt sich die Außenkontur des Befestigungsteils im Wesentlichen in die Kontur der Außenseite des Torpfostens ein - aufgrund der Unterteilung in ein Befestigungsteil und ein Kopfteil ergibt sich jedoch eine vergleichsweise komplizierte, ein beträchtliches Bauvolumen beanspruchende Ausführungsform der insgesamt für die Befestigung eines Tornetzes bestimmten Elemente.

Eine weitere Rahmenkonstuktion für ein Tor ist aus dem DE 20 2008 000 430 U1 bekannt, bei der Halter beispielsweise für die Randleine eines Tornetzes vorgesehen sind, die in Längsnuten der Torpfosten oder vergleichbarer Elemente einsetzbar sind. Jeder Halter ist mit einem Sicherungselement versehen, welches unverlierbar mit ersterem in Verbindung steht und zum Öffnen oder Schließen eines Aufnahmeraums für die Randleine bestimmt ist. Dementsprechend ist das Sicherungselement zwischen einer Öffnungs- und einer Schließstellung um eine Achse gegenüber dem Halter auf diesem schwenkbar. Der Halter ist in der Längsnut mittels beidseitig angeformter Stege gesichert angeordnet, die mit Montagenuten im Eingriff stehen. Diese Ausführungsform führt jedoch aufgrund der Unterbringung der im Einsetzzustand nicht geklemmten Randleine, jedoch auch der besonderen Ausgestaltung des mit einem Sicherungselement ausgerüsteten Halters zu einer relativ komplizierten, ein beträchtliches Bauvolumen beanspruchenden Ausführungsform.

Es ist vor diesem Hintergrund die Aufgabe der Erfindung, ein Tor zu entwerfen, an dem ein Tornetz mit geringstmöglichem Aufwand montierbar sowie demontierbar ist, wobei für die teilweise Aufnahme einer Randleine des Tornetzes nur ein geringes Bauvolumen benötigt wird. Gelöst ist diese Aufgabe bei einem solchen Tor durch die Merkmale des Kennzeichnungsteils des Anspruchs 1.

Die Rahmenkonstruktion, nämlich deren langgestreckte Elemente sind mit Längsschlitzen versehen sind, in denen die Berandung des Tornetzes, insbesondere deren Randleinen aufgenommen und mittels Haltern gesichert fixiert sind. Als langgestreckte Elemente in diesem Sinne gelten die Torpfosten sowie ein diese verbindender Querholm. Als Randleine in diesem Zusammenhang gilt jede Art von Berandung eines Tornetzes, welche technisch durch starre jedoch auch durch biegeschlaffe Funktionselemente dargestellt werden kann. Die Längsschlitze sind in die Außenseite des jeweiligen Elementes eingeformt und stehen mit einem Hohlprofil in Verbindung, welches sich innerhalb des Elementes befindet, wobei die Längsschlitze seitlich durch Abschnitte begrenzt werden, die mit den Haltern zur Darstellung einer Fixierung für die sich innerhalb der Hohlstruktur befindliche Randleine zusammenwirken. Die Halter als solche können auch als Bauteile konzipiert sein, die unabhängig von der Rahmenkonstruktion sind und insoweit lediglich mit den Abschnitten seitlich des Längsschlitzes zusammenwirken. Als Halter kommen jedoch auch Funktionselemente in Betracht, die dauerhaft mit der Rahmenkonstruktion in Verbindung stehen und zur Ausübung einer Fixierungsfunktion geeignet und eingerichtet sind.

Die Halter als solche können auch mit der Rahmenkonstruktion nicht dauerhaft in Verbindung stehen und sind zur Darstellung einer Fixierungsfunktion in die Längsschlitze lediglich einsetzbar. Sie sind in diesen Längsschlitzen zwischen einer Einsetzposition einerseits, in der sie auf die Randleine fixierend wirken und einer Entnahmeposition, in der sie den Längsschlitzen entnehmbar sind, bewegbar. In der Einsetzposition hingegen können sie dem jeweiligen Längsschlitz nicht entnommen werden.

Jeder Halter ist durch Drehung um seine Hochachse zwischen einer Einsetzposition einerseits und einer Entnahmeposition andererseits bewegbar. Die Hochachse kann sich hierbei senkrecht zu dem Längsschlitz erstrecken. Der Grundkörper kann praktisch durch eine flächige Struktur gebildet werden, die vorteilhaft mit der Maßgabe gestaltet ist, dass eine gute manuelle Erfassbarkeit gegeben ist, um den einzelnen Halter zwischen der Einsetzposition und der Entnahmeposition drehen zu können.

Die Halter können grundsätzlich ohne die Notwendigkeit eines Werkzeugs zwischen den beiden genannten Positionen gedreht werden. Lediglich zusätzlich sind sie mit einer profilierten Ausnehmung, z. B. nach Art eines Innensechskants oder dergleichen ausgerüstet, um die Drehung auch mittels eines an dieses Profil angepassten Werkzeugs bewirken zu können.

Jeder Halter besteht aus einem Grundkörper, an dem Haltewinkel angeformt sind, die bei der Darstellung einer Fixierung zum Zusammenwirken mit den genannten Abschnitten beiderseits des Längsschlitzes bestimmt sind. In der Einsetzposition ist. somit eine Klemmwirkung darstellbar.

Jeder Halter ist durch Drehung um seine Hochachse zwischen einer Einsetzposition einerseits und einer Entnahmeposition andererseits bewegbar. Die Hochachse kann sich hierbei senkrecht zu dem Längsschlitz erstrecken. Der Grundkörper kann praktisch durch eine flächige Struktur gebildet werden, die vorteilhaft mit der Maßgabe gestaltet ist, dass eine gute manuelle Erfassbarkeit gegeben ist, um den einzelnen Halter zwischen der Einsetzposition und der Entnahmeposition drehen zu können.

Die Längsschlitze befinden sich innerhalb von Ausnehmungen von Torpfosten und / oder Querholmen einer ein Tor bildenden Rahmenkonstruktion, wobei die eingangs genannter Abschnitte den Grund dieser Ausnehmungen bilden.

Die Dicke des Grundkörpers der Halter ist mit der Maßgabe bemessen, dass diese in der Einsetzposition jedenfalls keine außenseitig aus dem Querholm bzw. dem Torpfosten vorstehende Strukturen bilden.

Die an den Grundkörpern der Halter angeformten Haltewinkel weisen unterseitig, das heißt auf ihren dem Grundkörper abgekehrten Seiten Ausnehmungen auf, die sich in der Einsetzposition zu einem Halbkreisprofil komplettieren, in welchem eine Randleine zumindest teilweise zwanglos aufgenommen ist. An dieser Stelle sind jedoch entsprechend der Querschnittsgestalt der Randleine auch andere Ausnehmungsprofile möglich, welche zur teilweisen Aufnahme einer Randleine bestimmt sind.

Man erkennt anhand der vorstehenden Ausführungen, dass das erfindungsgemäße Tor eine einfache und grundsätzlich ohne die Notwendigkeit eines Werkzeugs mögliche Montage und Demontage eines Tornetzes erlaubt. Diese Befestigungstechnik ist gleichermaßen bei feststehenden als auch bei temporär aufgestellten Toren aller Sportarten anwendbar.

Die Erfindung wird im Folgenden unter Bezugnahme auf die beiliegenden Zeichnungen näher erläutert werden. Es zeigen:
Fig. 1 eine perspektivische Teildarstellung eines Torpfostens mit eingesetztem Netz;
Fig. 2 eine isolierte Darstellung des Torpfostens gemäß Fig. 1;
Fig 3 eine perspektivische Einzeldarstellung eines Halters;
Fig. 4 eine ebene Ansicht des Halters entsprechend einer Blickrichtung IV der Fig. 3.

Mit 1 ist in den Figuren 1 und 2 ein Torpfosten bezeichnet, der als Hohlprofil mit ovalem Querschnitt ausgebildet ist und aus Metall oder Kunststoff bestehen kann.

Das Hohlprofil des Torpfostens weist einen Längsschlitz 2 auf, der mit einem auf der Innenseite des Hohlprofils angeformten Rechteckprofil 3 in durchgängiger Verbindung steht. Das Rechteckprofil 3 erstreckt sich symmetrisch beiderseits des Längsschlitzes 2 in Umfangsrichtung des Hohlprofils über den Längsschlitz hinaus. Das Gesamtsystem aus Längsschlitz 2 und Rechteckprofil 3 ist im Übrigen ausgehend von der Außenseite des Hohlprofils zur Innenseite hin um ein Maß 4 versetzt und es bilden die an den Längsschlitz 2 beidseitig angrenzenden Abschnitte 5, 6 des zur Innenseite hin versetzten Teils ebene Anlageflächen, deren Bedeutung im Folgenden noch erläutert werden wird. In ihrer Gesamtheit bilden die Abschnitte 5, 6 eine nutartige Ausnehmung 24 in der Umfangsfläche des Torpfostens 1.

Das Rechteckprofil 3 bildet eine Aufnahme für die Randleine 7 eines Tornetzes 8, so dass die Breite des Längsschlitzes 2 dahingehend bemessen ist, dass beim Aufbau eines Tores die Randleine 7 in Querrichtung zu dem Längsschlitz 2 in diesen einführbar ist.

Um die Randleine 7 in ihrer Montageposition zu sichern, sind mehrere Halter 9 vorgesehen und es wird hierzu ergänzend auf die Figuren 3 und 4 Bezug genommen.

Jeder Halter 9 besteht aus einem H-förmigen Grundkörper 10, an dessen Unterseite 11 zwei untereinander gleiche, sich symmetrisch bezüglich einer Mittelebene 12 erstreckende Haltewinkel 13, 14 angeformt sind. Diese Mittelebene 12 erstreckt sich senkrecht zu der Längserstreckung des H-förmigen Grundkörpers 10. Ein jeder der beiden Haltewinkel 13, 14 besteht aus einem, sich senkrecht zu einer Grundebene des Grundkörpers 10 erstreckenden ersten Teil 15, 16 und einem sich an diesen ersten Teil anschließenden, sich parallel zu dieser erstreckenden zweiten, Teil 17, 18.

Die Längen und Dicken der ersten Teile 15, 16 sind dahingehend bemessen, dass ein Einsetzen des Halters 9 über den Längsschlitz 2 in das Rechteckprofil 3 und durch Drehen um dessen Hochachse 19 eine Überführung der zweiten Teile 17, 18 in eine solche Position möglich ist, in der diese die seitlichen Abschnitte 5, 6 innenseitig hintergreifen, hierbei Verbindung mit dem Grundkörper eine Fixierung der Halter 9 in dem Längsschlitz 2 bewirkend.

Die Halter 9 können aus Metall oder auch einem Kunststoff bestehen.

Die Dicke der Wandung des Torpfostens 1 ist in Abstimmung mit der Länge der ersten Teile 15, 16 dahingehend bemessen, dass sich ein Reibschluss zwischen dem Halter 9 und dem Torpfosten ergibt, der einen hinreichend sicheren Sitz des Halters 9 in seiner Einsetz- bzw. Montageposition bewirkt.

Die Dicke 23 des Grundkörpers 10 ist mit der Maßgabe bemessen, dass dieser in der Montageposition in der Ausnehmung 24 versenkt angeordnet ist und insbesondere nicht außenseitig vorsteht.

Die zweiten Teile 17, 18 weisen auf ihren, dem Grundkörper 10 abgekehrten Seiten Ausnehmungen 21, 22 auf, die sich zu einem angenäherten Halbkreisprofil komplettieren. In der Montageposition entsteht auf diese Weise eine Aufnahme für die Randleine 7.

Die Endbereiche des H-förmigen Profils der Halter 9 bieten hinreichende Ansatzpunkte, um diese Halter manuell ohne die Notwendigkeit eines Werkzeugs zwischen einer Montageposition einerseits und einer Freigabeposition andererseits durch Drehen um deren Hochachse 19 zu überführen. Es besteht jedoch die Möglichkeit, über ein Innenprofil, hier ein Innensechskantprofil 20 die Drehung des Halters unter Verwendung eines Werkzeugs, hier eines Innensechskant-Schlüssels zu bewirken.

In dem vorstehend beschriebenen Sinne können beide Torpfosten ausgestaltet sein. Gleiches gilt auch für den die Torpfosten horizontal verbindenden Querholm.

Die Halter 9 werden in hinreichender Anzahl entlang der Torpfosten 1 sowie des Querholms positioniert, nachdem die Randleinen 7 in die jeweiligen Längsschlitze 2 eingesetzt worden sind. In der Montageposition bieten die Halter 9 eine zuverlässige Fixierung eines Tornetzes 8. Zur Demontage des Tornetzes 8 werden zunächst die Halter 9 in deren Freigabeposition überführt und anschließend den Längsschlitzen 2 entnommen. Anschließend kann auch das Tornetz 8 entfernt werden.

Man erkennt, dass auf diese Weise eine besonders einfach zu handhabende Befestigungstechnik für ein Tornetz 8 dargestellt ist, zu deren Betätigung grundsätzlich kein Werkzeug erforderlich ist.

### Bezugszeichenliste:

1. Torpfosten
2. Längsschlitz
3. Rechteckprofil
4. Maß
5. Abschnitt
6. Abschnitt
7. Randleine
8. Tornetz
9. Halter
10. Grundkörper
11. Unterseite
12. Mittelebene
13. Haltewinkel
14. Haltewinkel
15. erster Teil
16. erster Teil
17. zweiter Teil
18. zweiter Teil
19. Hochachse
20. Innensechskant
21. Ausnehmung
22. Ausnehmung
23. Dicke
24. Ausnehmung

## Patentansprüche

1. Tor bestehend zumindest aus einer Rahmenkonstruktion, die lösbar mit einem Tornetz (8) in Verbindung steht, wobei das Tornetz (8) aus dessen Berandung bildenden Randleinen (7) und dem übrigen Netzkörper besteht, wobei die langgestreckten Elemente der Rahmenkonstruktion mit Längsschlitzen (2) versehen sind, die innenseitig bezüglich des jeweiligen Elementes mit einem Hohlprofil in Verbindung stehen, wobei der Längsschlitz (2) seitlich durch Abschnitte (5, 6) begrenzt wird, wobei zur Befestigung des Tornetzes (8) eine über den Längsschlitz (2) in das Hohlprofil eingesetzte Randleine (7) mittels mehreren Haltern (9) in der Einsetzposition fixiert ist, wobei jeder Halter (9) über den Längsschlitz (2) in das Hohlprofil einsetzbar und zwischen einer Einsetzposition, in der er in dem Längsschlitz (2) fixiert ist und einer Entnahmeposition, in der er dem Längsschlitz (2) entnehmbar ist, bewegbar ist, wobei der Halter (9) durch eine Drehbewegung um seine Hochachse (19) zwischen der Entnahmeposition und der Einsetzposition bewegbar ist, wobei jeder Halter (9) mit Haltewinkeln (13, 14) versehen ist, die in der Einsetzposition zur Fixierung des Halters (9) durch Hintergreifen der Abschnitte (5, 6) eingerichtet und an einem Grundkörper (10) des Halters (9) angeordnet sind, wobei jeder Halter (9) mit einer profilierten, zum Einsetzen eines Werkzeugs zum Drehen um die Hochachse (19) bestimmten Ausnehmung versehen ist, und wobei die Abschnitte (5, 6) beiderseits eines Längsschlitzes (2) in einer außenseitigen Ausnehmung (24) eines Torpfostens (1) oder eines Querholmes als Teil der Rahmenkonstruktion angeordnet sind, **dadurch gekennzeichnet, dass** die Haltewinkel (13, 14) unterseitig Ausnehmungen (21, 22) aufweisen, die in der Einsetzposition des Halters (9) zur teilweisen Aufnahme der Randleine (7) bestimmt sind.

2. Tor nach Anspruch 1, **dadurch gekennzeichnet, dass** in der Einsetzposition des Halters (9) die Abschnitte (5, 6) durch den Grundkörper (10) übergriffen sind.

3. Tor nach Anspruch 1 oder 2, **dadurch gekennzeichnet, dass** die Ausnehmung (24) eine Tiefe aufweist, die größer als oder gleich der Dicke (23) des Grundkörpers (10) bemessen ist.

## Claims

1. Goal consisting at least of a frame construction which is releasably connected to a goal net (8), wherein the goal net (8) consists of edge cords (7) forming its edge and of the rest of the net body, wherein the elongate elements of the frame construction are provided with longitudinal slots (2) which, on the inside in relation to the respective element, are connected to a hollow profile, wherein the longitudinal slot (2) is defined laterally by sections (5, 6), wherein, in order to attach the goal net (8), an edge cord (7) inserted into the hollow profile via the longitudinal slot (2) is fixed in the inserted position by means of a plurality of holders (9), wherein each holder (9) can be inserted into the hollow profile via the longitudinal slot (2) and is movable between an inserted position, in which it is fixed in the longitudinal slot (2), and a removal position, in which it can be removed from the longitudinal slot (2), wherein the holder (9) can be moved between the removal position and the inserted position by a rotational movement about its vertical axis (19), wherein each holder (9) is provided with holding brackets (13, 14) which are arranged for fixing of the holder (9) by engagement behind the sections (5, 6) in the inserted position and are disposed on a main body (10) of the holder (9), wherein each holder (9) is provided with a profiled recess intended for insertion of a tool for rotation about the vertical axis (19), and wherein the sections (5, 6) are disposed on both sides of a longitudinal slot (2) in an external recess (24) of a goal post (1) or of a bar as part of the frame construction, **characterised in that** the holding brackets (13, 14) comprise recesses (21, 22) on the underside, which are intended to partially receive the edge cord (7) when the holder (9) is in the inserted position.

2. Goal as claimed in claim 1, **characterised in that** the main body (10) engages over the sections (5, 6) when the holder (9) is in the inserted position.

3. Goal as claimed in claim 1 or 2, **characterised in that** the recess (24) has a depth which is greater than or equal to the thickness (23) of the main body (10).

## Revendications

1. But constitué d'au moins une structure de cadre, qui est reliée de manière amovible à un filet de but (8), dans lequel le filet de but (8) est constitué de cordelettes de bord (7) formant son encadrement et du corps de filet restant, dans lequel les éléments étirés en longueur de la structure de cadre sont pourvus d'entailles longitudinales (2), qui sont reliées côté intérieur par rapport à l'élément respectif à un profil creux, dans lequel l'entaille longitudinale (2) est délimitée latéralement par des sections (5, 6), dans lequel une cordelette de bord (7) insérée dans le profil creux par l'intermédiaire de l'entaille longitudinale (2) est bloquée au moyen de plusieurs dispositifs de maintien (9) dans la position d'insertion pour fixer le filet de but (8), dans lequel chaque dispositif de maintien (9) peut être inséré dans le profil creux par l'intermédiaire de l'entaille longitudinale (2) et peut être déplacé entre une position d'insertion, dans laquelle il est bloqué dans l'entaille longitudinale (2), et une position de retrait, dans laquelle il peut être retiré de l'entaille longitudinale (2), dans lequel le dispositif de maintien (9) peut être déplacé par un déplacement de rotation autour de son axe vertical (19) entre la position de retrait et la position d'insertion, dans lequel chaque dispositif de maintien (9) est pourvu d'angles de maintien (13, 14), qui sont mis au point, dans la position d'insertion, pour bloquer le dispositif de maintien (9) en venant en prise par l'arrière avec les sections (5, 6) et sont disposés sur un corps de base (10) du dispositif de maintien (9), dans lequel chaque dispositif de maintien (9) est pourvu d'un évidement profilé destiné à insérer un outil destiné à tourner autour de l'axe vertical (19), et dans lequel
les sections (5, 6) sont disposées de part et d'autre d'une entaille longitudinale (2) dans un évidement (24) côté extérieur d'un poteau de but (1) ou d'un longeron transversal en tant que partie de la structure de cadre, **caractérisé en ce que** les angles de maintien (13, 14) présentent côté inférieur des évidements (21, 22) qui se destinent dans la position d'insertion du dispositif de maintien (9) à loger en partie la cordelette de bord (7).

2. But selon la revendication 1, **caractérisé en ce que** dans la position d'insertion du dispositif de maintien (9), les sections (5, 6) sont recouvertes par le corps de base (10).

3. But selon la revendication 1 ou 2, **caractérisé en ce que** l'évidement (24) présente une profondeur qui présente une dimension supérieure à ou égale à l'épaisseur (23) du corps de base (10).
